# EUROPÄISCHE PATENTANMELDUNG

(11) **EP 4 696 936 A1**
(43) Veröffentlichungstag der Anmeldung: **18.02.2026**
(21) Anmeldenummer: 25193662.1
(22) Anmeldetag: 04.08.2025
(51) Int. Cl.: F24D 3/10, F24D 19/08

(54) **HVAC-GERÄT UND VERWENDUNG EINES DREIWEGEVENTILS**

(30) Priorität: 14.08.2024 DE 102024123200
(71) Anmelder: Vaillant GmbH, 42859 Remscheid NRW (DE)
(72) Erfinder: Hránek, Miroslav, 90101 Malacky (SK)
(74) Vertreter: Popp, Carsten

(57) **Zusammenfassung**

Vorgeschlagen wird ein HVAC-Gerät (1), das dazu eingerichtet ist, Wärme auf einen, in einem Wärmetransportkreislauf (6), zirkulierenden Wärmeträger zu übertragen oder diesem Wärme zu entziehen. Das HVAC- Gerät (1) weist ein Gehäuse (2) auf, in dem ein Ausdehnungsgefäß (3) zum Ausgleich von Volumenschwankungen des Wärmeträgers im Wärmetransportkreislauf (6) angeordnet ist. Ein Dreiwegeventil (12) ist mit einem ersten Anschluss (14) mit dem Wärmetransportkreislauf (6) verbunden, mit einem zweiten Anschluss (15) mit dem Ausdehnungsgefäß (3) verbunden und mit einem dritten Anschluss (16) mit einem Ablauf (13) verbunden, wobei das Dreiwegeventil (12) eine erste Einstellposition (25), in der erster Anschluss (14) und zweiter Anschluss (15) verbunden sind und der dritte Anschluss (16) geschlossen ist, und eine zweite Einstellposition (26), in der der erste Anschluss (14) geschlossen ist und der zweite Anschluss (15) und dritte Anschluss (16) verbunden sind, einnehmen kann. Zudem wird eine Verwendung eines Dreiwegeventils (12) angegeben. Die Erfindung ermöglicht eine deutlich vereinfachte Wartung und Demontage eines internen Ausdehnungsgefäßes (3) eines HVAC-Geräts (1).

## Beschreibung

Die Erfindung betrifft ein HVAC-Gerät und eine Verwendung eines Dreiwegeventils.

Die Bezeichnung "HVAC" steht für "Heating, Ventilation und Air-Conditioning", zu Deutsch: Heizung, Lüftung und Klimatisierung (HLK), wie beispielsweise Heizungssysteme. Diese können mit einem Wärmetransportkreislauf in Verbindung stehen und diesem Wärme zuführen oder entziehen. In dem Wärmetransportkreislauf zirkuliert ein Wärmeträger, beispielsweise Heizungswasser oder Sole, gefördert von einer Umwälzpumpe. Um temperaturbedingte Volumenänderungen des Wärmeträgers im angeschlossenen Wärmetransportkreislauf auszugleichen, umfasst das HVAC-System ein Ausdehnungsgefäß. Häufig ist ein Ausdehnungsgefäß in das Gehäuse eines HVAC- Geräts integriert, auch als internes Ausdehnungsgefäß bezeichnet. Die JP 2015-068 618 A zeigt eine derartige Heizungsanlage mit einem externen Ausdehnungsgefäß. Die CN 212 006 305 U beschreibt eine Klimaanlage mit einem internen Ausdehnungsgefäß.

Während des Betriebs eines Ausdehnungsgefäßes sind Wartungsarbeiten notwendig, so muss insbesondere ein Druck des im Ausdehnungsgefäß enthaltenen Gasvolumens regelmäßig geprüft und eingestellt werden. Hierfür muss der Druck innerhalb des Ausdehnungsgefäßes gemessen werden, wofür in der Regel ein Auslauf des Ausdehnungsgefäßes geöffnet werden muss. Häufig ist das Öffnen des Auslaufes eines internen Ausdehnungsgefäßes aufwendig, so muss ein Ventil zum Wärmetransportkreislauf geschlossen werden und anschließend der Auslauf geöffnet werden. Zudem unterliegen Ausdehnungsgefäße einem Verschleiß, beispielsweise aufgrund altersbedingten Versagens, und müssen für einen Austausch demontiert werden. Hierfür muss das Ausdehnungsgefäß vom Wärmetransportkreislauf getrennt und anschließend entleert werden. Hierfür notwendige Ventile müssen in das HVAC-Gerät integriert werden und für Montagearbeiten zugänglich sein. Der erforderliche Bauraum für Ventile und deren Zugänglichkeit widerspricht dem Bestreben nach einer kompakten Bauform. Zudem ist eine Demontage eines internen Ausdehnungsgefäßes zeitaufwendig, insbesondere unter den beengten Arbeitsbedingungen im Gehäuse des HVAC-Geräts.

Es ist daher Aufgabe der Erfindung, die mit Bezug auf den Stand der Technik geschilderten Probleme zumindest teilweise zu lindern oder zu lösen. Insbesondere soll ein HVAC-Gerät sowie eine Verwendung eines Dreiwegeventils angegeben werden, die eine einfache Demontage eines internen Ausdehnungsgefäßes aus einem HVAC-Gerät ermöglichen. Dabei sollen auch Fehlerquellen bei Demontagearbeiten beseitigt werden. Nicht zuletzt soll die Erfindung eine kompakte Bauweise des HVAC-Geräts ermöglichen.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein HVAC-Gerät bei, das dazu eingerichtet ist, Wärme auf einen in einem anzuschließenden bzw. angeschlossenen Wärmetransportkreislauf zirkulierenden (flüssigen) Wärmeträger zu übertragen oder diesem Wärme zu entziehen. Das HVAC-Gerät weist ein Gehäuse sowie ein in dem Gehäuse angeordnetes Ausdehnungsgefäß zum Ausgleich von Volumenschwankungen des Wärmeträgers im Wärmetransportkreislauf auf. Das Ausdehnungsgefäß ist mittels eines Dreiwegeventils mit einem ersten Anschluss, der mit dem Wärmetransportkreislauf verbindbar oder verbunden ist, und einem zweiten Anschluss, der mit dem Ausdehnungsgefäß verbunden ist, und einem dritten Anschluss, der mit einem Ablauf ausgeführt oder verbunden ist, eingebunden. Das Dreiwegeventil ist dazu eingerichtet wahlweise bzw. alternativ eine erste Einstellposition, in der erster und zweiter Anschluss flüssigkeitsleitend miteinander verbunden und offen sind und der dritte Anschluss geschlossen ist, oder eine zweite Einstellposition, in der der erste Anschluss geschlossen ist und der zweite und dritte Anschluss flüssigkeitsleitend miteinander verbunden und offen sind, einzunehmen.

Verbunden bedeutet hier, dass das Ausdehnungsgefäß direkt mit dem zweiten Anschluss des Dreiwegeventils verbunden ist, also benachbart zu diesem angeordnet ist. Mit anderen Worten kann zwischen dem zweiten Anschluss des Dreiwegeventils und dem Ausdehnungsgefäß eine Leitung bzw. einen Leitungsabschnitt angeordnet sein, jedoch insbesondere keine weitere Komponente des Wärmetransportkreislaufs, also kein weiteres Ventil bzw. keine Verzweigung.

Das HVAC-System kann ein beliebiges HVAC-System sein, beispielsweise eingerichtet zur Veränderung der Temperatur und/ oder der Luftfeuchtigkeit eines Gebäudes oder von einem oder mehreren Räumen eines Gebäudes. Ein HVAC-System kann dabei ein Gerät, eine Vorrichtung und/ oder eine Komponente, bzw. eine Kombination derselben sein, die dem Benutzer eine bedarfsgerechte Lösung für ein oder mehrere der folgenden Aufgaben bieten kann:
- Heizung
- Lüftung
- Klimatisierung (Kühlen)
- Warmwasserbereitung
- Stromproduktion
- Energiemanagement.

Das HVAC-System kann dabei zum Heizen oder Kühlen eingerichtet sein. Beispielsweise kann das HVAC-System ein Heizgerät, beispielsweise ein Gasheizgerät sein. Das Gasheizgerät kann dazu eingerichtet sein, mittels einer Fördereinrichtung, beispielsweise einem Gebläse, einen Massestrom Verbrennungsluft zu fördern. Diesem Massestrom Verbrennungsluft kann mittels eines Gasventils ein, einem vorgegebenen Verbrennungsluftverhältnis entsprechenden, Massestrom Brenngas zugesetzt und das entstehende Verbrennungsgemisch einem Brenner zugeführt und dort verbrannt werden. Die bei der Verbrennung entstehende Wärme kann einem über einen Wärmetauscher auf den, in dem Wärmetransportkreislauf zirkulierenden, Wärmeträger (Heizungswasser) übertragen und somit Verbrauchern wie Heizkörpern oder Flächenheizungen zugeführt werden.

Das HVAC-System kann auch eine Wärmepumpe umfassen. Die Wärmepumpe kann dazu eingerichtet sein, einem Umgebungsmedium, wie Umgebungsluft, dem Erdboden oder Grundwasser, Wärme zu entziehen und zur Nutzung bereitzustellen. Hierzu kann die Wärmepumpe einen Kältekreislauf umfassen. Der Kältekreislauf kann ein Kältemittel umwälzen, das zum Wärmetransport einen Phasenwechsel in einem Verdichter und einem Verflüssiger erfährt. Zur Steuerung des Phasenwechsels kann der Kältekreislauf zudem einen Verdichter (Kompressor) und eine Drossel (Expansionsventil) umfassen. Die Wärmepumpe kann dabei einen Innenteil, angeordnet in dem zu versorgenden Gebäude, und einen Außenteil, angeordnet außerhalb des Gebäudes aufweisen. Alternativ kann die Wärmepumpe auch in einer so genannten Monoblock-Bauweise, bestehend aus lediglich einem HVAC-Gerät bestehen. Die Wärmepumpe kann auch eine Klimaanlage sein, die zur Kühlung eines Raumes oder Gebäudes einen Kältekreislauf betreiben kann.

Das HVAC-System kann insbesondere ein modulierendes HVAC-System sein und seine Leistung, insbesondere stufenlos, an einen Wärme- oder Kühlungsbedarf anpassen. In Abhängigkeit der Leistung wird in der Regel eine mechanische Einrichtung, beispielsweise eine Fördereinrichtung (Gebläse) bei einem Heizgerät, ein oder mehrere Ventilatoren bei einem Außenteil einer Wärmepumpe zum Wärmaustausch mit Umgebungsluft, ein Kompressor eines Kältekreislaufes einer Wärmepumpe, etc. mit unterschiedlicher Drehzahl betrieben. Das Betreiben mit unterschiedlichen Leistungen kann unterschiedliche Betriebszustände kennzeichnen.

Das HVAC-Gerät umfasst insbesondere ein (einziges) internes, vorzugsweise separat bzw. nur zu diesem Zweck ausgeführtes, Ausdehnungsgefäß. Dieses ist somit in das Gehäuse des HVAC-Gerätes integriert. Mit anderen Worten hat das HVAC-Gerät genau ein Gehäuse, in das das Ausdehnungsgefäß mit aufgenommen bzw. eingehaust ist.

Das Ausdehnungsgefäß, auch als Expansionsbehälter oder -gefäß, oder als Druckausgleichsbehälter bezeichnet, ist dazu eingerichtet, die Volumenschwankungen eines Fluids in einem hydraulischen System, wie einem angeschlossenen Wärmetransportkreislauf, aufgrund von Temperaturschwankungen des Fluids von einer Minimaltemperatur bis zu einer Maximaltemperatur aufzunehmen. Ohne das Vorhandenseins eines Ausgleichsgefäßes würde beispielsweise bei einem Heizkreis, der von einem Heizgerät aufgeheizt wird, das Ausdehnungsvolumen über ein Überdruckventil aus dem Heizkreis entweichen und müsste nachgefüllt werden. Ohne das Vorhandenseins eines Überdruckventils würde der Druck in den Rohren und Leitungen des Heizkreises derart ansteigen, dass eine Beschädigung der Rohre und Leitungen oder anderer Komponenten des Heizkreises zu erwarten wäre.

Vorzugsweise wird ein Membranausdehnungsgefäß verwendet, bei dem eine flexible Membran, beispielsweis aus Gummi, ein aufzunehmendes Flüssigkeitsvolumen von einem Gasvolumen trennt. Als Gas kommt hierzu häufig Stickstoff oder auch Umgebungsluft zum Einsatz. Die flexible Membran ermöglicht dabei eine Vergrößerung des Flüssigkeitsvolumens bei gleichzeitiger Verkleinerung des Gasvolumens, das komprimiert wird. Durch eine Einstellung des Druckes des Gases in dem Gasvolumen kann ein Vordruck des Membranausdehnungsgefäßes eingestellt werden. Dieser Vordruck muss regelmäßig überprüft und eingestellt werden, um eine einwandfreie Funktion des Wärmetransportkreislaufs sicherzustellen. Hierfür weisen Ausdehnungsgefäße zumeist ein Gasventil auf, über das Gasvolumen zugeführt oder entnommen werden kann. Zudem weist ein Ausdehnungsgefäß in der Regel genau einen Anschluss zur Verbindung mit einem Wärmetransportkreislauf auf.

Zur Einstellung des Vordruckes des Ausdehnungsgefäßes wird in der Regel der Anschluss zur Verbindung mit dem Wärmetransportkreislauf genutzt und der resultierende Druck gemessen. Hierfür muss das Ausdehnungsgefäß vom Wärmetransportkreislauf getrennt und entleert werden und anschließend kann mittels einer Einrichtung zur Druckmessung und dem Gasventil der Vordruck eingestellt werden.

Zudem unterliegt insbesondere die flexible Membran einem Verschleiß. Sobald diese altersbedingt brüchig wird und eine Verbindung zwischen Gasvolumen und Flüssigkeitsvolumen besteht, kann das Ausdehnungsgefäß seine Aufgabe nicht mehr erfüllen und muss ausgetauscht werden. Hierfür muss dieses vom Wärmetransportkreislauf getrennt werden und anschließend muss die enthaltene Flüssigkeit (der enthaltene Wärmeträger des Wärmetransportkreislauf) abgelassen werden. Daher bietet sich diese Lösung insbesondere bei wartungsintensiveren Ausdehnungsgefäßen an.

Vorteilhaft kann ein hier vorgestelltes HVAC-Gerät Wartungsarbeiten an einem oder auch einen Austausch eines Ausdehnungsgefäßes erheblich vereinfachen. So muss das Dreiwegeventil lediglich von der ersten Einstellposition auf die zweite Einstellposition gebracht werden. So verbindet die erste Einstellposition den Wärmetransportkreislauf mit dem Ausdehnungsgefäß und ist somit für den Regelbetrieb des HVAC-Systems zu wählen. In der zweiten Einstellposition wird im Dreiwegeventil der erste Anschluss, also die Verbindung mit dem Wärmetransportkreislauf, geschlossen und der zweite Anschluss mit dem dritten Anschluss, also das Ausdehnungsgefäß mit dem Auslauf, verbunden. Insofern ist die zweite Einstellposition für Wartungsarbeiten, beispielsweise einer Einstellung des Druckes des Gasvolumens, oder auch für einen Ausbau des Ausdehnungsgefäßes geeignet. Besonders vorteilhaft kann somit nur durch genau eine Einstellbewegung das Ausdehnungsgefäß vom Wärmetransportkreislauf getrennt werden und gleichzeitig das Ausdehnungsgefäß mit einem Auslauf verbunden werden.

Ein Auslauf stellt im Rahmen dieser Erfindung eine Verbindung mit einem Abfluss des Gebäudes dar. Häufig weisen HVAC-Geräte einen derartigen Anschluss bereits auf, um beispielsweise beim Betrieb auftretendes Kondensat abfließen zu lassen.

Bei dem Dreiwegeventil kann es sich um ein beliebiges Dreiwegeventil handeln, das mindestens zwei Einstellpositionen aufweist, wobei in einer ersten Einstellposition erster und zweiter Anschluss des Dreiwegeventils verbunden sind und der dritte Anschluss geschlossen ist, und in einer zweiten Einstellposition, in der der erste Anschluss geschlossen ist und der zweite und dritte Anschluss verbunden sind.

Gemäß einer Ausgestaltung kann das Dreiwegeventil einen zylinderförmigen Ventilkörper aufweisen. Die Zylinderform hat dabei eine kreisrunde Grundfläche. Dabei sind erster Anschluss, zweiter Anschluss und dritter Anschluss in einer Mantelfläche der Zylinderform angeordnet. Ein Ventileinsatz liegt an der Mantelfläche der Zylinderform an und ist auf der Mantelfläche gleitend zur Einstellung einer Einstellposition rotierbar. Erste und zweite Einstellposition sind somit einer Drehposition des Ventileinsatzes zugeordnet. Der Ventileinsatz umfasst dabei Öffnungen, die den ersten Anschluss, den zweiten Anschluss und/ oder den dritten Anschluss in einer vorgegebenen Drehposition des Ventileinsatzes öffnen können. Insbesondere können dabei der erste Anschluss und der zweite Anschluss den weitestgehend gleichen Winkel mit dem Mittelpunkt der kreisrunden Grundfläche des Ventilkörpers aufweisen wie der zweite und der dritte Anschluss. Der Winkel entspricht dabei der vorzunehmenden Rotationsbewegung, um von der ersten Einstellposition in die zweite Einstellposition zu wechseln und umgekehrt. Der Winkel kann beispielsweise 90 Grad betragen.

Gemäß einer Ausgestaltung kann das Dreiwegeventil benachbart zu einem Überdruckventil des (angeschlossenen) Wärmetransportkreislaufs angeordnet sein. Insbesondere kann das Dreiwegeventil mit dem Überdruckventil verbunden sein. Das Überdruckventil ist dazu eingerichtet, oberhalb eines zulässigen Systemdrucks des Wärmetransportkreislaufs diesen zu öffnen, um Beschädigungen am Wärmetransportkreislauf zu vermeiden.

Gemäß einer Ausgestaltung kann der (angeschlossene) Wärmetransportkreislauf einen Vorlauf und einen Rücklauf umfassen und der erste Anschluss des Dreiwegeventils mit dem Rücklauf hydraulisch verbunden sein.

Es wird insbesondere die Verwendung eines Dreiwegeventils zur Verbesserung der Wartungsfreundlichkeit eines HVAC-Gerät-internen Ausdehnungsgefäßes in einen angeschlossenen Wärmetransportkreislauf vorgeschlagen. Das Dreiwegeventil umfasst einen ersten Anschluss, der mit einem Wärmetransportkreislauf verbunden ist, einen zweiten Anschluss, der mit einem Ausdehnungsgefäß verbunden ist und einen dritten Anschluss, der mit einem Ablauf verbunden ist, und kann zwei Einstellpositionen einnehmen, wobei eine erste Einstellposition den ersten und zweiten Anschluss verbindet und der dritte Anschluss geschlossen ist, und eine zweite Einstellposition, in der der erste Anschluss geschlossen ist und der zweite und dritte Anschluss verbunden sind.

Die im Zusammenhang mit dem HVAC-Gerät erörterten Details, Merkmale und Ausgestaltungen können entsprechend auch bei einer hier vorgeschlagenen Verwendung auftreten und umgekehrt. Insoweit können die Merkmale betreffend das Heizgerät auch zur Charakterisierung der Verwendung herangezogen werden und umgekehrt.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Hier werden somit ein Heizgerät und eine Verwendung eines Dreiwegeventils angegeben, welche die mit Bezug auf den Stand der Technik geschilderten Probleme zumindest teilweise lösen. Insbesondere tragen das Heizgerät und die Verwendung zumindest dazu bei, Wartungsarbeiten an einem internen Ausdehnungsgefäß eines HVAC-Gerätes bzw. dessen Demontage oder Montage erheblich zu vereinfachen. Zudem kann die Erfindung die Anzahl der notwendigen Ventile innerhalb des HVAC-Systems mindern und damit eine kompakte Bauform desselben begünstigen.

Zudem ist die Erfindung für eine Nachrüstung an bestehenden Heizgeräten sehr gut geeignet und kann häufig durch ein einfaches Einsetzen eines Dreiwegeventils mit oben genannten Eigenschaften in die Einbindung des Ausdehnungsgefäßes erfolgen.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: ein hier vorgeschlagenes HVAC-Gerät,
Fig. 2: ein Dreiwegeventil,
Fig. 3: das Dreiwegeventil in der ersten Einstellposition, und
Fig. 4: das Dreiwegeventil in der zweiten Einstellposition.

Fig. 1 zeigt beispielhaft und schematisch ein HVAC-Gerät 1. Dieses umfasst einen Wärmeerzeuger 23, der mit einem Wärmetransportkreislauf 6 verbunden ist und über einen Wärmetauscher Wärme auf den Wärmetransportkreislauf 6 übertragen kann. Der Wärmetransportkreislauf 6 hat einen Vorlauf 4 und einen Rücklauf 5, über die Verbraucher wie Heizkörper oder Flächenheizungen an das HVAC- Gerät 1 anschließbar sind, wobei der Wärmeträger im Wärmetransportkreislauf 6 in einer Umlaufrichtung 24 gefördert von einer Umwälzpumpe 11 zirkuliert. Zwischen dem Vorlauf 4 und dem Rücklauf 5 ist ein Wärmetauscher 9 angeordnet, dazu eingerichtet Wärme vom Wärmetransportkreislauf 6 auf einen Volumenstrom Trink- oder Brauchwasser zu übertragen, dass dem Wärmetauscher 9 über einen Kaltwasserzulauf 7 zugeführt und über einen Warmwasserauslauf 8 entnommen werden kann. Über ein motorbetriebenes Warmwasserventil 10, das als Dreiwegeventil ausgebildet ist, kann das HVAC-Gerät 1 von einem Heizbetrieb in einen Warmwasserbetrieb umschalten. Mit dem Rücklauf 5 des Wärmetransportkreislaufs 6 ist auch ein Ausdehnungsgefäß 3 über ein Dreiwegeventil 12 verbunden. Das Dreiwegeventil 12 hat dabei drei Anschlüsse, wobei ein erster Anschluss 14 mit dem Rücklauf 5 verbunden ist, ein zweiter Anschluss 15 mit dem Ausdehnungsgefäß 3 und ein dritter Anschluss 16 mit einem Ablauf 13. Das Ausdehnungsgefäß 3 umfasst ein Gasventil 27, mit dem einen Einstellung eines Vordruckes des Ausdehnungsgefäßes 3 durch Anschluss einer Druckmesseinrichtung ermöglicht wird. Das HVAC-Gerät 1 weist ein Gehäuse 2 auf, in dem alle Komponenten des HVAC-Geräts 1 angeordnet sind, insbesondere auch das Ausdehnungsgefäß 3 als internes Ausdehnungsgefäß 3.

Fig. 2 zeigt beispielhaft eine Darstellung des Dreiwegeventils 12, das mit dem ersten Anschluss 14 über ein Überdruckventil 17 mit dem Wärmetransportkreislauf 6 verbunden ist. Das Dreiwegeventil 12 hat ein Einstellmittel 18, mit dem eine Einstellposition des Dreiwegeventils 12 einstellbar ist. Das Einstellmittel 18 kann zur Einstellung einer Einstellposition insbesondere gedreht werden.

Fig. 3 zeigt eine Schnittdarstellung des Dreiwegeventils 12. Das Dreiwegeventil 12 hat einen zylinderförmigen Ventilkörper 19, in dessen Mantelfläche der erste Anschluss 14, der zweite Anschluss 15 und der dritte Anschluss 16 angeordnet sind. Ein Ventileinsatz 20 kann eine Drehbewegung 21 um den Mittelpunkt des Kreises der Grundfläche der Zylinderform des Ventilkörpers 19 ausführen und dabei eine Einstellposition einstellen. Der Ventileinsatz 20 kann dabei mechanisch mit dem Einstellmittel 18 verbunden sein, so dass eine Drehung des Einstellmittels 18 eine Drehbewegung 21 des Ventileinsatzes 20 bewirkt. In der Fig. 3 ist die erste Einstellposition 25 an dem Dreiwegeventil 12 eingestellt, wobei Öffnungen 22 des Ventileinsatzes 20 den ersten Anschluss 14 und den zweiten Anschluss 15 öffnen und damit verbinden, wobei der dritte Anschluss 16 verschlossen ist. Die erste Einstellposition 25 ist somit für den Regelbetrieb des HVAC-Geräts 1 geeignet, da das Ausdehnungsgefäß 3 mit dem Wärmetransportkreislauf 6 verbunden ist und der Ablauf 13 verschlossen ist.

Die Fig. 4 zeigt die Darstellung des Dreiwegeventils 12 aus Fig. 3 jedoch in der zweiten Einstellposition 26, bei der mittels der Öffnungen 22 im Ventileinsatz 20 der zweite Anschluss 15 und der dritte Anschluss 16, und damit das Ausdehnungsgefäß 3 mit dem Ablauf 13, verbunden sind und der ersten Anschluss 14 verschlossen ist. Die zweite Einstellposition 26 ist somit zur Einstellung des Druckes eines Gasvolumens im Ausdehnungsgefäß 3 geeignet oder auch für eine Demontage des Ausdehnungsgefäßes 3 aus dem Gehäuse 2 des HVAC-Geräts 1.

### Bezugszeichenliste

- 1: HVAC-Gerät
- 2: Gehäuse
- 3: Ausdehnungsgefäß
- 4: Vorlauf
- 5: Rücklauf
- 6: Wärmetransportkreislauf
- 7: Kaltwasserzulauf
- 8: Warmwasserauslauf
- 9: Wärmetauscher Warmwasserbereitstellung
- 10: Warmwasserventil
- 11: Umwälzpumpe
- 12: Dreiwegeventil
- 13: Ablauf
- 14: erster Anschluss
- 15: zweiter Anschluss
- 16: dritter Anschluss
- 17: Überdruckventil
- 18: Einstellmittel
- 19: Ventilkörper
- 20: Ventileinsatz
- 21: Drehbewegung
- 22: Öffnung
- 23: Wärmeerzeuger
- 24: Umlaufrichtung
- 25: erste Einstellposition
- 26: zweite Einstellposition
- 27: Gasventil

## Patentansprüche

1. HVAC-Gerät (1), dazu eingerichtet, Wärme auf einen in einem Wärmetransportkreislauf (6) zirkulierenden Wärmeträger zu übertragen oder diesem Wärme zu entziehen, und aufweisend ein Gehäuse (2), in dem ein Ausdehnungsgefäß (3) zum Ausgleich von Volumenschwankungen des Wärmeträgers im Wärmetransportkreislauf (6) angeordnet ist, und aufweisend ein Dreiwegeventil (12) mit einem ersten Anschluss (14), der mit dem Wärmetransportkreislauf (6) verbindbar ist, einem zweiten Anschluss (15), der mit dem Ausdehnungsgefäß (3) verbunden ist, und einem dritten Anschluss (16), der mit einem Ablauf (13) verbindbar oder ausführbar ist, wobei das Dreiwegeventil (12) eine erste Einstellposition (25), in der erster Anschluss (14) und zweiter Anschluss (15) miteinander verbunden und geöffnet sind und der dritte Anschluss (16) geschlossen ist, und eine zweite Einstellposition (26), in der der erste Anschluss (14) geschlossen ist und zweiter Anschluss (15) und dritter Anschluss (16) miteinander verbunden und geöffnet sind, einnehmen kann.

2. HVAC-Gerät (1) nach Anspruch 1, wobei das Ausdehnungsgefäß (3) ein Membranausdehnungsgefäß ist.

3. HVAC-Gerät (1), nach einem der vorangehenden Ansprüche, wobei das HVAC-Gerät (1) ein Gasheizgerät und/ oder eine Wärmepumpe umfasst.

4. HVAC-Gerät (1) nach einem der vorangehenden Ansprüche, wobei das Dreiwegeventil (12) einen zylinderförmigen Ventilkörper (19) hat und erster Anschluss (14), zweiter Anschluss (15) und dritter Anschluss (16) in einer Mantelfläche der Zylinderform angeordnet sind und ein Ventileinsatz (20) an der Mantelfläche der Zylinderform anliegt und auf der Mantelfläche gleitend zur Einstellung einer Einstellposition rotierbar ist.

5. Vorrichtung umfassend mindestens ein HVAC-Gerät (1) nach einem der vorangehenden Ansprüche und einen Wärmetransportkreislauf (6), wobei das Dreiwegeventil (12) benachbart zu einem Überdruckventil (17) des Wärmetransportkreislaufs (6) angeordnet ist.

6. Vorrichtung umfassend mindestens ein HVAC-Gerät (1) nach einem der vorangehenden Ansprüche und einen Wärmetransportkreislauf (6), wobei der Wärmetransportkreislauf (6) einen Vorlauf (4) und einen Rücklauf (5) hat und der erste Anschluss (14) des Dreiwegeventils (12) mit dem Rücklauf (5) hydraulisch verbunden ist.
